# EUROPÄISCHE PATENTSCHRIFT

(11) **EP 3 269 914 B1**
(45) Veröffentlichungstag und Bekanntmachung des Hinweises auf die Patenterteilung: **26.12.2018**
(21) Anmeldenummer: 16178889.8
(22) Anmeldetag: 11.07.2016
(51) Int. Cl.: E06B 1/02, E04B 1/26

(54) **STÜTZELEMENT FÜR EINEN FENSTER- ODER TÜRRAHMEN**
SUPPORT ELEMENT FOR A WINDOW OR DOOR FRAME
ÉLÉMENT SUPPORT POUR CHÂSSIS DE FENÊTRE OU DE PORTE

(43) Veröffentlichungstag der Anmeldung: 17.01.2018
(73) Patentinhaber: ISO-Chemie GmbH, 73431 Aalen (DE)
(72) Erfinder:
(74) Vertreter: Wächter, Jochen

(56) Entgegenhaltungen:
- EP-A1- 2 899 353
- WO-A1-2016/070884
- JP-A- 2012 001 967
- US-A- 5 259 685

## Beschreibung

Die vorliegende Erfindung betrifft ein Stützelement für einen Fenster- oder Türrahmen.

WO 2016/070884 A1 offenbart ein Stützelement für ein Fenster mit einem ersten und einem zweiten Stützteil gemäß dem Oberbegriff des Anspruchs 1.

Derartige Stützelemente werden seit einigen Jahren in Verbindung mit Wärmedämmverbundsystemen verwendet, um eine Wandöffnung für ein Fenster künstlich nach außen, in die Wärmedämmebene oder Luftschichtebene, hin zu verlängern. Gemäß EP 2 899 353 A1 wird ein Stützteil aus Last tragendem Hartschaumstoff seitlich an der Wand verschraubt und dient, insbesondere an der Unterseite, der Abstützung des einzusetzenden Fensterrahmens. In diesem Wärmedämmverbundsystem bildet z.B. eine Vorwand mit der inneren Wand einen Zwischenraum, in dem das Stützteil angeordnet ist. Das Last tragende Stützteil mit L-förmigem Querschnitt wird durch ein Isolierteil ergänzt, das beispielsweise aus hartem Weichschaum besteht und gemeinsam mit dem Stützteil einen zweiteiligen Körper mit vorzugsweise quadratischem Querschnitt bildet. Die Stützteile können zusammen eine Fensterzarge bilden, welche den Fensterrahmen im Einbauzustand vollständig umgibt. Die mit der Wand verschraubten Stützteile sind an den Stoßstellen entweder nur stumpf aneinander gereiht oder mittels Verklebung miteinander verbunden.

Der vorliegenden Erfindung liegt die Aufgabe zugrunde, ein Stützelement für einen Fenster- oder Türrahmen zu schaffen, das in den Eckbereichen eine sichere Verbindung zwischen den angrenzenden Stützteilen liefert und somit bereits vor dem Befestigen der Stützelemente am Mauerwerk eine Vormontage der von den Stützteilen gebildeten Zarge möglich wird.

Diese Aufgabe wird durch die Merkmale des Anspruchs 1 gelöst.

Erfindungsgemäß umfasst das Stützelement für einen Fenster- oder Türrahmen ein erstes Stützteil, das sich im Wesentlichen in einer ersten Richtung erstreckt und das aus einem tragfähigen Material gebildet ist. Das erste Stützteil weist einen ersten Schenkel und einen zweiten Schenkel auf, die im Wesentlichen senkrecht zueinander sind, wobei das erste Stützteil in einem Querschnitt quer zur ersten Richtung im Wesentlichen eine L-Form aufweist. Der erste Schenkel des ersten Stützteils weist eine in der ersten Richtung verlaufende erste Seitenfläche auf, die zur Anlage an einer Wand eines Gebäudes dient, und der zweite Schenkel des ersten Stützteils weist eine in der ersten Richtung verlaufende zweite Seitenfläche auf, die im Wesentlichen senkrecht zur ersten Seitenfläche verläuft und zur Abstützung des Fenster- oder Türrahmens dient. Das Stützelement umfasst außerdem ein zweites Stützteil, das sich im Wesentlichen in einer zweiten Richtung erstreckt, die senkrecht zur ersten Richtung ist, und das aus einem tragfähigen Material gebildet ist. Das zweite Stützteil weist einen ersten Schenkel und einen zweiten Schenkel auf, die im Wesentlichen senkrecht zueinander sind, wobei das zweite Stützteil in einem Querschnitt quer zur zweiten Richtung im Wesentlichen eine L-Form aufweist. Der erste Schenkel des zweiten Stützteils weist eine in der zweiten Richtung verlaufende erste Seitenfläche auf, die zur Anlage an der Wand des Gebäudes dient, und der zweite Schenkel des zweiten Stützteils weist eine in der zweiten Richtung verlaufende zweite Seitenfläche auf, die im Wesentlichen senkrecht zur ersten Seitenfläche verläuft und zur Abstützung des Fenster- oder Türrahmens dient. Ein einstückiger Eckwinkelverbinder verbindet das erste Stützteil und das zweite Stützteil miteinander, wobei der Eckwinkelverbinder einen ersten, zweiten, dritten und vierten Plattenabschnitt aufweist. Der erste und zweite Plattenabschnitt sind im Wesentlichen rechtwinklig zueinander angeordnet und an den einander zugewandten Innenflächen des ersten und zweiten Schenkels des ersten Stützteils angeordnet. Der erste Plattenabschnitt ist an der Innenfläche des ersten Schenkels des ersten Stützteils angeordnet und der zweite Plattenabschnitt ist an der Innenfläche des zweiten Schenkels des ersten Stützteils angeordnet, und mindestens einer aus erstem Plattenabschnitt und zweitem Plattenabschnitt ist an dem ersten Stützteil befestigt. Außerdem sind der dritte und vierte Plattenabschnitt im Wesentlichen rechtwinklig zueinander angeordnet und an den einander zugewandten Innenflächen des ersten und zweiten Schenkels des zweiten Stützteils angeordnet. Der dritte Plattenabschnitt ist an der Innenfläche des ersten Schenkels des zweiten Stützteils angeordnet und der vierte Plattenabschnitt ist an der Innenfläche des zweiten Schenkels des zweiten Stützteils angeordnet, und mindestens einer aus drittem Plattenabschnitt und viertem Plattenabschnitt ist an dem zweiten Stützteil befestigt.

Mit dieser Konstruktion ist eine sichere Verbindung aneinander angrenzender Stützteile der Zarge gewährleistet. Somit können Fenster- oder Türzargen für die Vorwandmontage bereits vor dem Befestigen an der Gebäudewand vormontiert werden.

Der vierte Plattenabschnitt ist im Wesentlichen rechtwinklig zum zweiten Plattenabschnitt angeordnet und der vierte Plattenabschnitt und der zweite Plattenabschnitt sind im Eckkantenbereich des Stützelements vorzugsweise nicht direkt miteinander verbunden. Auf diese Weise können beim Befestigen des Eckwinkelverbinders an den Stützteilen Toleranzen besser ausgeglichen werden.

Bevorzugt ist es weiterhin, wenn der erste Plattenabschnitt und der dritte Plattenabschnitt in einer Ebene liegen. In diesem Fall können der erste Plattenabschnitt und der zweite Plattenabschnitt integral miteinander ausgestaltet sein und eine Grundplatte des Eckwinkelverbinders bilden.

Zur sicheren Befestigung des Eckwinkelverbinders mit den Stützteilen sind der erste, zweite, dritte und vierte Plattenabschnitt an dem ersten oder zweiten Stützteil befestigt, vorzugsweise mittels Schrauben.

In einer bevorzugten Ausführungsform sind das erste Stützteil und das zweite Stützteil an ihren einander zugewandten Enden abgeschrägt und stoßen bündig aneinander. Auf diese Weise kann der L-förmige Querschnitt der Zarge über den gesamten Verlauf der Zarge aufrechterhalten werden.

In diesem Fall durchdringen Schrauben im zweiten und vierten Plattenabschnitt, die jeweils am nächsten zur Eckkante des Stützelements angeordnet sind, sowohl Abschnitte des zweiten Schenkels des ersten Stützteils als auch Abschnitte des zweiten Schenkels des zweiten Stützteils und sind bezüglich ihrer Höhe versetzt angeordnet. Auf diese Weise wird eine besonders gute Befestigung der beiden Stützteile im Eckkantenbereich aneinander gewährleistet.

Vorzugsweise ist ein erstes Isolierteil im Bereich der Innenflächen des ersten und zweiten Schenkels des ersten Stützteils angeordnet, und ein zweites Isolierteil ist im Bereich der Innenflächen des ersten und zweiten Schenkels des zweiten Stützteils angeordnet. Auf diese Weise wird der Fenster- oder Türrahmen nicht nur sicher abgestützt, sondern auch eine ausgezeichnete Wärmedämmung realisiert.

Vorzugsweise ist das erste Isolierteil mit einem äußeren Randbereich des ersten oder des zweiten Schenkels des ersten Stützteils schwenkbar verbunden, und zwar derart, dass es zwischen einer Arbeitsposition, in der es die Innenflächen des ersten und zweiten Schenkels des ersten Stützteils zumindest weitgehend freilegt, und einer Isolierposition, in der es die Innenflächen des ersten und zweiten Schenkels des ersten Stützteils zumindest weitgehend bedeckt, schwenkbar ist. Ebenso ist das zweite Isolierteil vorzugsweise mit einem äußeren Randbereich des ersten oder des zweiten Schenkels des zweiten Stützteils schwenkbar verbunden, und zwar derart, dass es zwischen einer Arbeitsposition, in der es die Innenflächen des ersten und zweiten Schenkels des zweiten Stützteils zumindest weitgehend freilegt, und einer Isolierposition, in der es die Innenflächen des ersten und zweiten Schenkels des zweiten Stützteils zumindest weitgehend bedeckt, schwenkbar ist. Durch die schwenkbare Anordnung der Isolierteile wird eine besonders einfache Handhabung der Zarge beim Zusammenbau oder beim Einbau an der Baustelle gewährleistet.

Eine besonders einfache Realisierung der schwenkbaren Verbindung zwischen dem ersten Isolierteil und dem ersten Stützteil bzw. zwischen dem zweiten Isolierteil und dem zweiten Stützteil liegt vor, wenn ein biegsamer Klebestreifen sowohl am jeweiligen Isolierteil als auch am jeweiligen Stützteil angeklebt ist.

Die Handhabung des Produkts wird weiter vereinfacht, wenn das erste und zweite Isolierteil durch eine Materialschwächung definierte, abtrennbare Randabschnitte aufweisen, deren Abtrennung Ausnehmungen schafft, in welchen zumindest bestimmte der Plattenabschnitte des Eckwinkelverbinders aufgenommen werden. Auf diese Weise können die Isolierteile ohne Materialverdrängung in die Isolierposition gebracht werden und dort ungehindert verbleiben.

Die Erfindung wird insbesondere angewendet bei einer Zarge für einen Fenster- oder Türrahmen, die mindestens zwei Stützelemente nach den vorherigen Ausführungen aufweist.

Besonders bevorzugt ist es, wenn hierbei die zweiten Stützteile von zwei benachbarten Stützelementen einstückig miteinander ausgebildet sind oder fest miteinander verbunden sind. Auf diese Weise wird ein sicher verbundenes Grundgerüst der Zarge gebildet, die insbesondere für die Unterseite eines einzusetzenden Fensterrahmens vorteilhaft ist.

In der Regel wird die Zarge jedoch vier Stützelemente gemäß den vorhergehenden Ausführungen aufweisen und bildet einen geschlossenen Rahmen zur Aufnahme eines Fenster- oder Türrahmens.

Demensprechend kann ein vormontiertes Fenster- oder Türelement erhalten werden mit einer Zarge gemäß den vorherigen Ausführungen und mit einem Fenster- oder Türrahmen, der mit den zweiten Schenkeln aller Stützteile der Zarge verschraubt ist und somit in einem durch die zweiten Seitenflächen aller Stützteile definierten Rahmen angeordnet und fixiert ist.

In der Einbausituation liegt ein Bauwerksabschnitt mit einer Wand vor, in der eine Wandöffnung existiert, und ein oben beschriebenes Fenster- oder Türelement ist mit der Wand derart verschraubt, dass die ersten Seitenflächen aller Stützteile an der Wand anliegen und der Fenster- oder Türrahmen seitlich vor die Wandöffnung vorgesetzt angeordnet ist.

### Kurze Beschreibung der Zeichnungen

- Fig. 1: ist eine Perspektivansicht einer Ausführungsform eines erfindungsgemäßen Stützelements;
- Fig. 2: ist eine Perspektivansicht einer weiteren Ausführungsform des erfindungsgemäßen Stützelements;
- Fig. 3: ist eine Draufsicht auf eine Zarge, die aus einer Kombination von erfindungsgemäßen Stützelementen zusammengesetzt ist;
- Fig. 4: ist eine Perspektivansicht einer alternativen Ausführungsform des erfindungsgemäßen Stützelements;
- Fig. 5: ist eine Perspektivansicht einer bevorzugten Ausgestaltung eines Isolierteils, das beim erfindungsgemäßen Stützelement Verwendung finden kann;
- Fig. 6: ist eine Draufsicht auf eine mögliche Gestaltung des Eckbereichs einer Ausführungsform des erfindungsgemäßen Stützelements; und
- Fig. 7a bis 7d: sind Ansichten der Verbindungsmöglichkeiten einzelner Längsabschnitt von Stützteilen.

In Fig. 1 ist eine erste Ausführungsform des erfindungsgemäßen Stützelements zur Abstützung eines Fenster- oder Türrahmens dargestellt. Das Stützelement umfasst ein erstes Stützteil 2 und ein zweites Stützteil 3, die miteinander über einen Eckwinkelverbinder 5 verbunden sind. Außerdem ist üblicherweise zusätzlich ein Isolierteil 4 vorgesehen (Fig. 2 bis 6), das weiter unten näher beschrieben wird.

Die Länge jedes Stützteils 2, 3 kann dabei frei gewählt werden und liegt vorzugsweise zwischen 10 und 150 cm. Die Stützteile 2, 3 sind im Querschnitt L-förmig ausgestaltet. Sie sind aus einem tragfähigen Material gebildet, das dazu geeignet ist, die Last des Fensters zu tragen, ohne sich dabei wesentlich zu verformen. Holz oder Kunststoff kann als Material des jeweiligen Stützteils 2, 3 verwendet werden, bevorzugt ist aber ein Hartschaummaterial, beispielsweise auf Polyurethan- oder Polystyrol-Basis.

Es ist bevorzugt, wenn das Hartschaummaterial eine Druckspannung nach DIN EN 826 im Bereich von 2 bis 15 MPa, insbesondere im Bereich von 4 bis 8 MPa aufweist. Das Volumengewicht des Hartschaummaterials sollte im Bereich von 100 bis 1.500 kg/m³, bevorzugt zwischen 200 und 1.000 kg/m³, mehr bevorzugt zwischen 350 bis 800 kg/m³ liegen. Die Wärmeleitfähigkeit des Hartschaummaterials sollte im Bereich von 0,05 bis 0,2 W/mK, bevorzugt im Bereich von 0,06 bis 0,15 W/mK liegen. Das Hartschaummaterial ist formstabil und kompressionsstabil unter der Last eines Fensters. Ein Beispiel eines solchen Hartschaummaterials ist beispielsweise unter der Bezeichnung "Purenit" oder "Compacfoam" bekannt.

Das erste Stützteil 2 erstreckt sich der Länge nach in einer ersten Richtung. Es weist eine in Längsrichtung verlaufende erste Seitenfläche 6 auf, die zur Anlage an einer Wand 8 dient. Die erste Seitenfläche 6 ist Teil eines ersten Schenkels 10 des ersten Stützteils 2. Das erste Stützteil 2 weist außerdem eine zweite in Längsrichtung verlaufende Seitenfläche 12 auf, die zur Abstützung eines Fenster- oder Türrahmens 34 (Fig. 3) dient. Die zweite Seitenfläche 12 ist Teil eines zweiten Schenkels 16 des ersten Stützteils 2, der mit dem ersten Schenkel 10 verbunden ist und unter einem im Wesentlichen rechten Winkel vom ersten Schenkel 10 abragt. Die erste Seitenfläche 6 und die zweite Seitenfläche 12 stoßen entlang einer Kante aneinander und schneiden sich ebenfalls unter im Wesentlichen 90°.

Das zweite Stützteil 3 erstreckt sich der Länge nach in einer zweiten Richtung, die im Wesentlichen senkrecht zur ersten Richtung ist. Es weist eine in Längsrichtung verlaufende erste Seitenfläche 36 auf, die zur Anlage an der Wand 8 dient. Die erste Seitenfläche 36 ist Teil eines ersten Schenkels 40 des zweiten Stützteils 3. Das zweite Stützteil 3 weist außerdem eine zweite in Längsrichtung verlaufende Seitenfläche 42 auf, die zur Abstützung des Fenster- oder Türrahmens 34 dient. Die zweite Seitenfläche 42 ist Teil eines zweiten Schenkels 46 des zweiten Stützteils 3, der mit dem ersten Schenkel 40 verbunden ist und unter einem im Wesentlichen rechten Winkel vom ersten Schenkel 40 abragt. Die erste Seitenfläche 36 und die zweite Seitenfläche 42 stoßen entlang einer Kante aneinander und schneiden sich ebenfalls unter im Wesentlichen 90°.

Im ersten Schenkel 10, 40 des jeweiligen Stützteils 2, 3 können eine oder vorzugsweise mehrere Durchgangsbohrungen (nicht dargestellt) vorgesehen sein, die zum Durchtritt einer oder mehrerer Schrauben 20 dienen, die das Stützteil 2, 3 an der Wand 8 befestigen. Ebenso ist es möglich, dass keine Durchgangsbohrung im ersten Schenkel 10, 40 des jeweiligen Stützteils 2 vorgesehen ist, sondern die Durchgangsbohrung erst vor Ort durch den Handwerker in das jeweilige Stützteil 2, 3 eingebracht wird.

Die beiden Stützteile 2, 3 sind in der in Fig. 1 dargestellten Ausführungsform an ihren einander zugewandten Enden abgeschrägt und stoßen bündig aneinander. An den Verbindungsflächen kann eine Klebeverbindung vorgesehen sein. Der Eckwinkelverbinder 5, der die beiden Stützteile 2, 3 miteinander verbindet, ist vorzugsweise aus Metall gebildet, bevorzugt Stahl oder Aluminium. Er ist einstückig ausgebildet und weist einen ersten Plattenabschnitt 22, einen zweiten Plattenabschnitt 24, einen dritten Plattenabschnitt 26 und einen vierten Plattenabschnitt 28 auf. Der erste Plattenabschnitt 22 und der zweite Plattenabschnitt 24 sind im Wesentlichen rechtwinklig zueinander angeordnet und an einander zugewandten Innenflächen des ersten Schenkels 10 und des zweiten Schenkels 16 des ersten Stützteils 2 befestigt. Dabei ist der erste Plattenabschnitt 22 an der Innenfläche des ersten Schenkels 10 angeordnet und der zweite Plattenabschnitt 24 ist an der Innenfläche des zweiten Schenkels 16 angeordnet. Es kann auch nur einer der Plattenabschnitte 22, 24 an dem Stützteil 2 befestigt sein, während der andere durch die Steifigkeit des Materials des Eckwinkelverbinders 5 in Position bleibt.

Ebenso sind der dritte Plattenabschnitt 26 und der vierte Plattenabschnitt 28 im Wesentlichen rechtwinklig zueinander angeordnet und an den einander zugewandten Innenflächen des ersten Schenkels 40 und des zweiten Schenkels 46 des zweiten Stützteils 3 angeordnet. Dabei ist der dritte Plattenabschnitt 26 an der Innenfläche des ersten Schenkels 40 des zweiten Stützteils 3 angeordnet und der vierte Plattenabschnitt 28 ist an der Innenfläche des zweiten Schenkels 46 des zweiten Stützteils 3 angeordnet. Es kann auch nur einer der Plattenabschnitte 26, 28 an dem Stützteil 2 befestigt sein, während der andere durch die Steifigkeit des Materials des Eckwinkelverbinders 5 in Position bleibt. Der erste Plattenabschnitt 22 und der dritte Plattenabschnitt 26 liegen vorzugsweise in derselben Ebene und bilden gemeinsam eine einstückige, winkelförmige Basisplatte des Eckwinkelverbinders 5. Der vierte Plattenabschnitt 28 ist im Wesentlichen rechtwinklig zum zweiten Plattenabschnitt 24 angeordnet. Der zweite Plattenabschnitt 24 und der vierte Plattenabschnitt 28 sind jedoch in der dargestellten Ausführungsform des Eckwinkelverbinders 5 nicht direkt miteinander verbunden. Größe und Form der jeweiligen Plattenabschnitte 22, 24, 26, 28 können vom Fachmann jederzeit angepasst und variiert werden. In der dargestellten Ausführungsform sind alle Plattenabschnitte 22, 24, 26, 28 im Wesentlichen mit geraden Seitenkanten ausgestattet.

Die Plattenabschnitte 22, 24, 26, 28 weisen im vorliegenden Fall nur eine geringe Dicke von 0,5 bis 3 mm auf, können aber auch größere Dicken aufweisen. Der erste Plattenabschnitt 22 und der dritte Plattenabschnitt 26 besitzen vorzugsweise eine Länge von 10 bis 30 cm, während der zweite Plattenabschnitt 24 und der vierte Plattenabschnitt 28 vorzugsweise eine Länge von 5 bis 20 cm aufweisen.

Im vorliegenden Fall sind alle Plattenabschnitte 22, 24, 26, 28 mittels Schrauben 30 mit dem ersten oder zweiten Stützteil 2, 3 verbunden. Zumindest die Schrauben 30 des ersten und zweiten Stützteils 2, 3, die jeweils am nächsten zur Eckkante des Stützelements angeordnet sind, durchdringen vorzugsweise sowohl Abschnitte des zweiten Schenkels 16 des ersten Stützteils 2 als auch des zweiten Schenkels 46 des zweiten Stützteils 3. Die innenliegenden Schrauben 30 am Gehrungsstoß zwischen den Stützteilen 2, 3 können hierzu länger ausgebildet sein als die übrigen Schrauben 30. Die Schrauben 30 am Gehrungsstoß sind bezüglich ihrer Höhe versetzt angeordnet, damit sich die Schrauben 30 im Inneren der zweiten Schenkel 16, 46 der Stützteile 2, 3 nicht treffen.

In der bevorzugten Ausführungsform gemäß Fig. 1 und 2 weisen der zweite Plattenabschnitt 24 und der vierte Plattenabschnitt 28 an ihren einander zugewandten Randabschnitten jeweils eine Ausnehmung auf, sind also nicht direkt miteinander verbunden. Die Ausnehmung kann wie gezeigt einen S-förmigen Kantenverlauf definieren, wobei jeweils in der Ausbuchtung der S-Form, die nahe der Eckkante des Stützelements liegt, eine letzte Schraube 30 eingebracht ist.

Wie in Fig. 2 bis 6 dargestellt weist das erfindungsgemäße Stützelement zudem üblicherweise ein erstes Isolierteil 4 im Bereich der Innenflächen des ersten und zweiten Schenkels 10, 16 des ersten Stützteils 2 und ein zweites Isolierteil 44 im Bereich der Innenflächen des ersten und zweiten Schenkels 40, 46 des zweiten Stützteils 3 auf.

Die Isolierteile 4, 44 sind aus Hartschaum oder aus verdichteter Mineralwolle gebildet. In der Regel sind derartige Materialien selbsttragend, können aber keine Last abtragen. Beispiele derartiger Materialien sind Schaumstoffe aus Polystyrol, Polyurethan, Holzschäume, etc. mit Raumgewichten < 100 kg/m³, vorzugsweise < 50 kg/m³, die als Wärmedämmstoffe gelten, jedoch noch keine so große statische Aufgabe übernehmen können wie ähnliche Hartschäume mit Volumengewichten > 100 kg/m³ oder sogar > 200 kg/m³. Vorzugsweise sind die Isolierteile 4 luftdicht.

In der in Fig. 2 dargestellten Ausführungsform ist das erste Isolierteil 4 mit einem äußeren Randbereich des ersten Schenkels 10 des ersten Stützteils 2 schwenkbar verbunden. Ebenso kann es mit einem äußeren Randbereich des zweiten Schenkels 16 des ersten Stützteils 2 schwenkbar verbunden sein. In Fig. 6 ist eine Isolierposition des ersten Isolierteils 4 dargestellt, in der das erste Isolierteil 4 die Innenflächen der Schenkel 10, 16 des ersten Stützteils 2 zumindest weitgehend bedeckt, im vorliegenden Fall sogar vollständig. In dieser Position liegt das erste Isolierteil 4 vorzugsweise sowohl am ersten Schenkel 10 als auch am zweiten Schenkel 16 des ersten Stützteils 2 an. Besonders bevorzugt ist es, wenn das erste Stützteil 2 und das erste Isolierteil 4 sich zu einer rechteckigen, besonders bevorzugt quadratischen Querschnittsform ergänzen.

Ebenso ist in der in Fig. 2 dargestellten Ausführungsform das zweite Isolierteil 44 mit einem äußeren Randbereich des ersten Schenkels 40 des zweiten Stützteils 3 schwenkbar verbunden. Ebenso kann es mit einem äußeren Randbereich des zweiten Schenkels 46 des zweiten Stützteils 3 schwenkbar verbunden sein. In Fig. 6 ist eine Isolierposition des zweiten Isolierteils 44 dargestellt, in der das zweite Isolierteil 44 die Innenflächen der Schenkel 40, 46 des zweiten Stützteils 3 zumindest weitgehend bedeckt, im vorliegenden Fall sogar vollständig. In dieser Position liegt das zweite Isolierteil 44 vorzugsweise sowohl am ersten Schenkel 40 als auch am zweiten Schenkel 46 des zweiten Stützteils 3 an. Besonders bevorzugt ist es, wenn das zweite Stützteil 3 und das zweite Isolierteil 44 sich zu einer rechteckigen Querschnittsform ergänzen, die vorzugsweise ein Seitenverhältnis von 1:1 bis 1:3 aufweist.

Das Stützelement wird vorzugsweise auch in der Isolierposition der Isolierteile 4, 44 transportiert. Fig. 2 zeigt hingegen die Isolierteile 4, 44 in einer Arbeitsposition, in der sie die Innenflächen der beiden Schenkel 10, 16 des ersten Stützteils 2 und die die Innenflächen der beiden Schenkel 40, 46 des zweiten Stützteils 3 zumindest weitgehend freilegen.

In der Arbeitsposition der Isolierteile 4, 44 hat der Handwerker ungehinderten Zugang zu den Innenflächen der Schenkel 10, 16, 40, 46 der Stützteile 2, 3 und kann dort beispielsweise Durchgangsbohrungen erzeugen, den Eckwinkelverbinder 5 mittels der Schrauben 30 mit den Stützteilen 2, 3 verschrauben und/oder die Stützteile 2, 3 mittels der Schrauben 20 mit der Wand 8 verschrauben.

Der Schwenkwinkel zwischen Arbeitsposition und Isolierposition der Isolierteile 4, 44 beträgt in der Regel zwischen 60 und 120°, unterliegt aber keinen Einschränkungen. Die schwenkbare Verbindung zwischen Isolierteil 4, 44 und Stützteil 2, 3 ist vorzugsweise durch einen biegsamen Klebestreifen 32 (Fig. 2) gebildet, der sowohl am Isolierteil 4, 44 als auch am Stützteil 2, 3 angeklebt ist.

Es kann außerdem sinnvoll sein, für jedes Isolierteil 4, 44 einen zweiten Klebestreifen (nicht dargestellt) vorzusehen, der in der Isolierposition den Randbereich des zweiten Schenkels 16, 46 des Stützteils 2, 3 mit dem Isolierteil 4, 44 verbindet. Dieser Klebestreifen sollte zumindest vom Stützteil 2, 3 leicht lösbar sein, da er vor dem Verschwenken des Isolierteils 4, 44 in die Arbeitsposition vom Stützteil 2 gelöst werden muss.

In Fig. 3 ist eine mögliche Einbausituation eines erfindungsgemäßen Stützelements skizziert. Der dargestellte Bauwerksabschnitt kann neben der Wand 8, an der das Stützelement befestigt ist, manchmal noch eine Vorwand umfassen, die in der Regel durch ein Wärmedämmmaterial gebildet ist. Diese Vorwand kann hinterlüftet sein und in dem Zwischenraum zwischen Wand 8 und Vorwand ist dann das erfindungsgemäße Stützelement angeordnet.

In jedem Fall stützt sich der Fenster- oder Türrahmen 34 an den zweiten Seitenflächen 12, 42 der Stützteile 2, 3 ab. Hierbei können zwischen Fenster- oder Türrahmen 34 und Stützteilen 2, 3 noch Dichtelemente, beispielsweise aus PU-Schaumstoff, eingefügt sein. Ebenso können Dichtelemente, beispielsweise aus PU-Schaumstoff, zwischen Fenster- oder Türrahmen 34 und einem über die Höhe des Stützteils 2, 3 hinausragenden Vorsprung der Vorwand angeordnet sein.

Wie aus Fig. 3 hervorgeht, bilden vier Stützelemente gemeinsam in der Regel eine Zarge 52, die um die gesamte Wandöffnung 50 (siehe Fig. 1) herum angeordnet ist. Dabei können die Stützteile 2, 3 der Stützelemente wie dargestellt die gesamten Zargenlängsseiten der Zarge 52 bilden. Mit anderen Worten entspricht in Fig. 3 die Länge des kombinierten Stützteils 2, 3 von zwei aneinander grenzenden Stützelementen jeweils exakt der entsprechenden Länge bzw. Breite der Wandöffnung 50.

Ebenso ist es aber möglich, dass die Zarge 52 zwischen zwei Stützelementen an den Zargenlängsseiten Füllelemente, z.B. aus Isoliermaterial, aufweist, gegebenenfalls abwechselnd mit weiteren, geradlinigen Stützelementen (jeweils nicht gezeigt).

Es können auch nur unterhalb der Wandöffnung 50 zwei Stützelemente angeordnet sein, da dort die hauptsächliche Gewichtslast z.B. des Fensters aufliegt.

Im dargestellten Ausführungsbeispiel sind die Stützteile zweier benachbarter Stützelemente jeweils einstückig miteinander ausgebildet. Ebenso ist es aber möglich, dass die Stützteile von benachbarten Stützelementen fest miteinander verbunden sind. Hierfür sind einige Beispiele weiter unten unter Bezugnahme auf Fig. 7a bis 7d näher beschrieben.

Die Stützelemente sind mittels Schrauben 20 mit der Wand 8 verbunden. Zusätzlich kann eine Klebeverbindung zwischen Stützteil 2, 3 und Wand 8 vorliegen, die vorzugsweise auch gleichzeitig als Diffusionsbremse bzw. zur Abdichtung gegen Luftdurchtritt dienen kann.

Der Fenster- oder Türrahmen 34 ist mit den zweiten Schenkeln 16, 46 aller Stützteile 2, 3 der Zarge 52 verschraubt und ist somit in einem durch die zweiten Seitenflächen 12, 42 aller Stützteile 2, 3 definierten Rahmen angeordnet und fixiert.

In der in Fig. 4 dargestellten Ausführungsform des erfindungsgemäßen Stützelements sind das erste Stützteil 2 und das zweite Stützteil 3 ebenfalls durch den Eckwinkelverbinder 5 miteinander verbunden, aber im Bereich ihrer ersten Schenkel 10, 40 lassen das erste Stützteil 2 und das zweite Stützteil 3 einen Zwischenraum frei. Dieser Zwischenraum kann durch einen zusätzlichen Isolierblock 54 (siehe Fig. 6) aufgefüllt werden, der vorzugsweise aus demselben Material wie die Isolierteile 4, 44 besteht. Besonders bevorzugt ist es, wenn der Isolierblock 54 auf den ersten Plattenabschnitt 22 und/oder den dritten Plattenabschnitt 26 des Eckwinkelverbinders 5 aufgesteckt wird. Hierzu ist es bevorzugt, wenn der Isolierblock 54 eine entsprechende Ausnehmung aufweist.

Wie in Fig. 5 dargestellt, kann das erste Isolierteil 4 einen durch eine Materialschwächung definierten, abtrennbaren Randabschnitt 56 aufweisen. Dasselbe gilt für das zweite Isolierteil 44. Durch die Abtrennung der Randabschnitte 56 werden Ausnehmungen 58 (siehe Fig. 4 oben) gebildet, in denen die Plattenabschnitte 22, 24, 26, 28 des Eckwinkelverbinders 5 aufgenommen werden können.

Es ist auch denkbar, dass nicht alle, sondern nur ausgewählte Plattenabschnitte 22, 24, 26, 28 in Ausnehmungen aufgenommen werden. Die abtrennbaren Randabschnitte 56 können sich über die gesamte Länge der Isolierteile 4, 44 erstrecken. Der Handwerker kann die Randabschnitte dann nur in den Bereichen abtrennen, in denen er für die Plattenabschnitte 22, 24, 26, 28 Platz benötigt.

Im dargestellten Beispielsfall der Fig. 5 ist der abtrennbare Randabschnitte 56 an zwei Seiten der Isolierteile 4, 44 angeordnet. Er kann aber auch nur an einer Seite angeordnet sein. An beiden Seiten der Isolierteile 4, 44, an denen der abtrennbare Randabschnitt 56 angeordnet ist, verbleibt gemäß Fig. 5 nach dem Abtrennen ein Steg ursprünglicher Dicke des Isolierteils 4, 44, der zur Anlage am jeweiligen Stützteil 2, 3 dient. Dies ist besonders dann vorteilhaft, wenn sich die vom Isolierteil 4, 44 überdeckten Plattenabschnitte 22, 24, 26, 28 nicht über die gesamte Höhe bzw. Dicke des jeweiligen Schenkels 10, 16, 40, 46 erstrecken und der Steg dann am frei bleibenden Rand des Schenkels 10, 16, 40, 46 aufliegt (siehe Fig. 4 oben). Dies ist auch vorteilhaft hinsichtlich der Isolierwirkung.

Wenn die Zarge 52 gemäß Fig. 3 bereits vor dem Befestigen an der Wand 8 vormontiert wird, kann dies sowohl an der Baustelle erfolgen als auch bereits werkseitig. In jedem Fall ist es dann sinnvoll, eine Kranöse 60 (siehe Fig. 4) an der Zarge 52 zu befestigen. Vorzugsweise erfolgt dies, wie in Fig. 3 dargestellt, durch Verschraubung mit einem Stützteil 2, 3 im Bereich eines der Eckwinkelverbinder 5.

In der in Fig. 3 dargestellten Ausführungsform der Zarge 52 sind die Zargenlängsseiten jeweils durch einstückige Stützteile 2, 3 ausgebildet. Es ist aber auch denkbar, dass unterschiedliche Stützteile 2, 3 an den Zargenlängsseiten miteinander verbunden werden. In Fig. 7a - 7d sind Beispiele solcher Verbindungen anhand von Stützteilen 2 gezeigt. Gleiches gilt auch für Stützteile 3.

In Fig. 7a stoßen die Enden der beiden Stützteile 2 bündig aneinander. Im Bereich der Stoßflächen sind in den Stützteilen 2 jeweils Nuten 66 im ersten Schenkel und im zweiten Schenkel des Stützteils vorgesehen, die zur Aufnahme eines externen Verbindungselements 64 dienen. Im vorliegenden Fall ist das Verbindungselement 64 als Holzplatte ausgestaltet, die eine mechanische Verbindung zwischen den Stützteilen 2 im Bereich beider Schenkel der L-Form herstellt. Außerdem wird durch die in das eine Stützteil 2 eingesteckten Verbindungselemente 64 das positionsgenaue Anbringen des anderen Stützteils 2 vereinfacht. An den Stoßflächen der Stützteile 2 sind selbige durch Verklebung fest miteinander verbunden. Zudem sind Klammern 68 durch die jeweiligen Schenkel der Stützteile 2 und die Verbindungselemente 64 geschossen, um die mechanische Stabilität der Verbindung weiter zu verbessern. In der dargestellten Ausführungsform sind die Klammern von den Innenflächen der Schenkel der Stützteile 2 aus in die Stützteile geschossen, in der Praxis wird man dies aber bevorzugt von den jeweils gegenüberliegenden Seiten aus tun.

In der Ausführungsform gemäß Fig. 7b sind die Verbindungselemente 64 als Stifte ausgestaltet, die in entsprechende Nuten 66 der Stützteile 2 eingebracht sind. Auch hier stoßen die Stützteile 2 bündig aneinander und sind an ihren Stoßflächen miteinander verklebt.

In der Ausführungsform gemäß Fig. 7c sind die Schenkel der beiden Stützteile 2 jeweils unterschiedlich lang ausgestaltet. Auf diese Weise wird eine versetzte Anordnung der Stoßflächen der einzelnen Schenkel zueinander erzielt. Die Verbindungselemente 64 sind in diesem Fall in Nuten 66 an den einander zugewandten Innenflächen der Schenkel der Stützteile 2 eingebracht. Im vorliegenden Fall besitzen die Verbindungselemente 64 eine Art Knochenform mit einem Verbindungssteg und zwei ausgedehnten Enden, die für eine zusätzliche formschlüssige Verbindung sorgen. Auch in dieser Ausführungsform sind die Stoßflächen der Stützteile 2 jeweils aneinander geklebt.

In Fig. 7d ist eine Ausführungsform gezeigt, in der die Verbindungselemente 64 als von einem Stützteil 2 abragende Vorsprünge ausgebildet sind. Diese Vorsprünge sind wiederum in Nuten 66 des anderen Stützteils 2 im Bereich beider Schenkel der L-Form aufgenommen. Auch hier sind die Stoßflächen der Stützteile 2 miteinander verklebt.

Neben den dargestellten Anordnungen und Formen der Verbindungselemente 64 sind noch viele weitere Geometrien und Anordnungen der Verbindungselemente 64 denkbar. Möglich sind beispielsweise Schwalbenschwanzverbindungen und alle erdenklichen Querschnittsformen von Verbindungselementen 64. Die Verbindungselemente 64 können auch mit den jeweiligen Stützteilen 2 verschraubt werden.

## Patentansprüche

1. Stützelement für einen Fenster- oder Türrahmen (34) mit
einem ersten Stützteil (2), das sich im Wesentlichen in einer ersten Richtung erstreckt und das aus einem tragfähigen Material gebildet ist, wobei das erste Stützteil (2) einen ersten Schenkel (10) und einen zweiten Schenkel (16) aufweist, die im Wesentlichen senkrecht zueinander sind, wobei das erste Stützteil (2) in einem Querschnitt quer zur ersten Richtung im Wesentlichen eine L-Form aufweist, wobei der erste Schenkel (10) des ersten Stützteils (2) eine in der ersten Richtung verlaufende erste Seitenfläche (6) aufweist, die zur Anlage an einer Wand (8) eines Gebäudes dient, und wobei der zweite Schenkel (16) des ersten Stützteils (2) eine in der ersten Richtung verlaufende zweite Seitenfläche (12) aufweist, die im Wesentlichen senkrecht zur ersten Seitenfläche (6) verläuft und zur Abstützung des Fenster- oder Türrahmens (34) dient,
einem zweiten Stützteil (3), das sich im Wesentlichen in einer zweiten Richtung erstreckt, die senkrecht zur ersten Richtung ist, und das aus einem tragfähigen Material gebildet ist, wobei das zweite Stützteil (3) einen ersten Schenkel (40) und einen zweiten Schenkel (46) aufweist, die im Wesentlichen senkrecht zueinander sind, wobei das zweite Stützteil (3) in einem Querschnitt quer zur zweiten Richtung im Wesentlichen eine L-Form aufweist, wobei der erste Schenkel (40) des zweiten Stützteils (3) eine in der zweiten Richtung verlaufende erste Seitenfläche (36) aufweist, die zur Anlage an der Wand (8) des Gebäudes dient, und wobei der zweite Schenkel (46) des zweiten Stützteils (3) eine in der zweiten Richtung verlaufende zweite Seitenfläche (42) aufweist, die im Wesentlichen senkrecht zur ersten Seitenfläche (36) verläuft und zur Abstützung des Fenster- oder Türrahmens (34) dient, wobei ein einstückiger Eckwinkelverbinder (5) das erste Stützteil (2) und das zweite Stützteil (3) miteinander verbindet, wobei der Eckwinkelverbinder (5) einen ersten, zweiten, dritten und vierten Plattenabschnitt (22, 24, 26, 28) aufweist, **dadurch gekennzeichnet, dass** der erste Plattenabschnitt (22) und der zweite Plattenabschnitt (24) im Wesentlichen rechtwinklig zueinander angeordnet sind und an den einander zugewandten Innenflächen des ersten und zweiten Schenkels (10, 16) des ersten Stützteils (2) angeordnet sind, wobei der erste Plattenabschnitt (22) an der Innenfläche des ersten Schenkels (10) des ersten Stützteils (2) angeordnet ist und der zweite Plattenabschnitt (24) an der Innenfläche des zweiten Schenkels (16) des ersten Stützteils (2) angeordnet ist, und wobei mindestens einer aus erstem Plattenabschnitt (22) und zweitem Plattenabschnitt (24) an dem ersten Stützteil (2) befestigt ist;
wobei der dritte Plattenabschnitt (26) und der vierte Plattenabschnitt (28) im Wesentlichen rechtwinklig zueinander angeordnet sind und an den einander zugewandten Innenflächen des ersten und zweiten Schenkels (40, 46) des zweiten Stützteils (3) angeordnet sind, wobei der dritte Plattenabschnitt (26) an der Innenfläche des ersten Schenkels (40) des zweiten Stützteils (3) angeordnet ist und der vierte Plattenabschnitt (28) an der Innenfläche des zweiten Schenkels (46) des zweiten Stützteils (3) angeordnet ist, und wobei mindestens einer aus drittem Plattenabschnitt (26) und viertem Plattenabschnitt (28) an dem zweiten Stützteil (3) befestigt ist

2. Stützelement nach Anspruch 1, **dadurch gekennzeichnet, dass** der vierte Plattenabschnitt (28) im Wesentlichen rechtwinklig zum zweiten Plattenabschnitt (24) angeordnet ist.

3. Stützelement nach Anspruch 2, **dadurch gekennzeichnet, dass** der vierte Plattenabschnitt (28) und der zweite Plattenabschnitt (24) im Eckkantenbereich des Stützelements nicht direkt miteinander verbunden sind.

4. Stützelement nach einem der vorangehenden Ansprüche, **dadurch gekennzeichnet, dass** der erste Plattenabschnitt (22) und der dritte Plattenabschnitt (26) in einer Ebene liegen.

5. Stützelement nach einem der vorangehenden Ansprüche, **dadurch gekennzeichnet, dass** der erste, zweite, dritte und vierte Plattenabschnitt (22, 24, 26, 28) an dem ersten oder zweiten Stützteil (2, 3) befestigt sind.

6. Stützelement nach einem der vorangehenden Ansprüche, **dadurch gekennzeichnet, dass** die Befestigung eines Plattenabschnitts (22, 24, 26, 28) am jeweiligen Stützteil (2, 3) mittels Schrauben (30) erfolgt.

7. Stützelement nach einem der vorangehenden Ansprüche, **dadurch gekennzeichnet, dass** das erste Stützteil (2) und das zweite Stützteil (3) an ihren einander zugewandten Enden abgeschrägt sind und bündig aneinanderstoßen.

8. Stützelement nach Anspruch 7, **dadurch gekennzeichnet, dass** Schrauben (30) im zweiten und vierten Plattenabschnitt (24, 28), die jeweils am nächsten zur Eckkante des Stützelements angeordnet sind, sowohl Abschnitte des zweiten Schenkels (16) des ersten Stützteils (2) als auch Abschnitte des zweiten Schenkels (46) des zweiten Stützteils (3) durchdringen und bezüglich ihrer Höhe versetzt angeordnet sind.

9. Stützelement nach einem der vorangehenden Ansprüche, **dadurch gekennzeichnet, dass** es ein erstes Isolierteil (4) im Bereich der Innenflächen des ersten und zweiten Schenkels (10, 16) des ersten Stützteils (2) aufweist, und dass es ein zweites Isolierteil (44) im Bereich der Innenflächen des ersten und zweiten Schenkels (40, 46) des zweiten Stützteils (3) aufweist.

10. Stützelement nach Anspruch 9, **dadurch gekennzeichnet, dass** das erste Isolierteil (4) mit einem äußeren Randbereich des ersten oder des zweiten Schenkels (10, 16) des ersten Stützteils (2) schwenkbar verbunden ist, und zwar derart, dass es zwischen einer Arbeitsposition, in der es die Innenflächen des ersten und zweiten Schenkels (10, 16) des ersten Stützteils (2) zumindest weitgehend freilegt, und einer Isolierposition, in der es die Innenflächen des ersten und zweiten Schenkels (10, 16) des ersten Stützteils (2) zumindest weitgehend bedeckt, schwenkbar ist, und dass das zweite Isolierteil (44) mit einem äußeren Randbereich des ersten oder des zweiten Schenkels (40, 46) des zweiten Stützteils (3) schwenkbar verbunden ist, und zwar derart, dass es zwischen einer Arbeitsposition, in der es die Innenflächen des ersten und zweiten Schenkels (40, 46) des zweiten Stützteils (3) zumindest weitgehend freilegt, und einer Isolierposition, in der es die Innenflächen des ersten und zweiten Schenkels (40, 46) des zweiten Stützteils (3) zumindest weitgehend bedeckt, schwenkbar ist.

11. Zarge (52) für einen Fenster- oder Türrahmen (34) mit mindestens zwei Stützelementen nach einem der vorangehenden Ansprüche.

12. Zarge (52) nach Anspruch 11, **dadurch gekennzeichnet, dass** die zweiten Stützteile (3) von zwei benachbarten Stützelementen einstückig miteinander ausgebildet sind oder fest miteinander verbunden sind.

13. Zarge (52) nach Anspruch 11 oder 12, **dadurch gekennzeichnet, dass** sie vier Stützelemente nach einem der Ansprüche 1 bis 10 aufweist, und dass sie einen geschlossenen Rahmen zur Aufnahme des Fenster- oder Türrahmens (34) bildet.

14. Fenster- oder Türelement mit einer Zarge (52) nach einem der Ansprüche 11 bis 13 und mit einem Fenster- oder Türrahmen (34), der mit den zweiten Schenkeln (16, 46) aller Stützteile (2, 3) der Zarge (52) verschraubt ist und somit in einem durch die zweiten Seitenflächen (12, 42) aller Stützteile (2, 3) definierten Rahmen angeordnet und fixiert ist.

15. Bauwerksabschnitt mit
einer Wand (8) mit einer Wandöffnung (50),
einem Fenster- oder Türelement nach Anspruch 14, bei dem die Zarge (52) mit der Wand (8) derart verschraubt ist, dass die ersten Seitenflächen (6, 36) aller Stützteile (2, 3) an der Wand (8) anliegen und dass der Fenster- oder Türrahmen (34) seitlich vor die Wandöffnung (50) vorgesetzt angeordnet ist.

## Claims

1. Supporting element for a window frame or door frame (34),
having a first supporting part (2), which extends essentially in a first direction and is formed from a load-bearing material, wherein the first supporting part (2) has a first limb (10) and a second limb (16), which are essentially perpendicular to one another, wherein the first supporting part (2) is essentially L-shaped, as seen in a cross section transverse to the first direction, wherein the first limb (10) of the first supporting part (2) has a first side surface (6), which runs in the first direction and serves for butting against a wall (8) of a building, and wherein the second limb (16) of the first supporting part (2) has a second side surface (12), which runs in the first direction, is essentially perpendicular to the first side surface (6) and serves for supporting the window frame or door frame (34), and having a second supporting part (3), which extends essentially in a second direction, perpendicular to the first direction, and is formed from a load-bearing material, wherein the second supporting part (3) has a first limb (40) and a second limb (46), which are essentially perpendicular to one another, wherein the second supporting part (3) is essentially L-shaped, as seen in a cross section transverse to the second direction, wherein the first limb (40) of the second supporting part (3) has a first side surface (36), which runs in the second direction and serves for butting against the wall (8) of the building, and wherein the second limb (46) of the second supporting part (3) has a second side surface (42), which runs in the second direction, is essentially perpendicular to the first side surface (36) and serves for supporting the window frame or door frame (34),
wherein
a single-piece corner-angle connector (5) connects the first supporting part (2) and the second supporting part (3) to one another, wherein the corner-angle connector (5) has a first, second, third and fourth plate portion (22, 24, 26, 28), **characterized in that**
the first plate portion (22) and the second plate portion (24) are arranged essentially at right angles to one another and are arranged on the mutually facing inner surfaces of the first and second limbs (10, 16) of the first supporting part (2), wherein the first plate portion (22) is arranged on the inner surface of the first limb (10) of the first supporting part (2) and the second plate portion (24) is arranged on the inner surface of the second limb (16) of the first supporting part (2), and wherein at least one of the first plate portion (22) and second plate portion (24) is fastened on the first supporting part (2);
wherein the third plate portion (26) and the fourth plate portion (28) are arranged essentially at right angles to one another and are arranged on the mutually facing inner surfaces of the first and second limbs (40, 46) of the second supporting part (3),
wherein the third plate portion (26) is arranged on the inner surface of the first limb (40) of the second supporting part (3) and the fourth plate portion (28) is arranged on the inner surface of the second limb (46) of the second supporting part (3), and wherein at least one of the third plate portion (26) and fourth plate portion (28) is fastened on the second supporting part (3).

2. Supporting element according to Claim 1, **characterized in that** the fourth plate portion (28) is arranged essentially at right angles to the second plate portion (24).

3. Supporting element according to Claim 2, **characterized in that** the fourth plate portion (28) and the second plate portion (24) are not connected directly to one another in the corner-edge region of the supporting element.

4. Supporting element according to one of the preceding claims, **characterized in that** the first plate portion (22) and the third plate portion (26) are located in a single plane.

5. Supporting element according to one of the preceding claims, **characterized in that** the first, second, third and fourth plate portions (22, 24, 26, 28) are fastened on the first or second supporting part (2, 3) .

6. Supporting element according to one of the preceding claims, **characterized in that** the operation of fastening a plate portion (22, 24, 26, 28) on the respective supporting part (2, 3) takes place by means of screws (30).

7. Supporting element according to one of the preceding claims, **characterized in that** the first supporting part (2) and the second supporting part (3) are bevelled at their mutually facing ends and butt flush against one another.

8. Supporting element according to Claim 7, **characterized in that** those screws (30) in the second and fourth plate portions (24, 28) which are arranged respectively closest to the corner edge of the supporting element pass through both portions of the second limb (16) of the first supporting part (2) and portions of the second limb (46) of the second supporting part (3) and are offset in respect of height.

9. Supporting element according to one of the preceding claims, **characterized in that** it has a first insulating part (4) in the region of the inner surfaces of the first and second limbs (10, 16) of the first supporting part (2), and **in that** it has a second insulating part (44) in the region of the inner surfaces of the first and second limbs (40, 46) of the second supporting part (3).

10. Supporting element according to Claim 9, **characterized in that** the first insulating part (4) is connected in a pivotable manner to an outer peripheral region of the first or of the second limb (10, 16) of the first supporting part (2), to be precise such that it can be pivoted between a working position, in which it at least largely exposes the inner surfaces of the first and second limbs (10, 16) of the first supporting part (2), and an insulating position, in which it at least largely covers the inner surfaces of the first and second limbs (10, 16) of the first supporting part (2), and **in that** the second insulating part (44) is connected in a pivotable manner to an outer peripheral region of the first or of the second limb (40, 46) of the second supporting part (3), to be precise such that it can be pivoted between a working position, in which it at least largely exposes the inner surfaces of the first and second limbs (40, 46) of the second supporting part (3), and an insulating position, in which it at least largely covers the inner surfaces of the first and second limbs (40, 46) of the second supporting part (3).

11. Outer frame (52) for a window frame or door frame (34) having at least two supporting elements according to one of the preceding claims.

12. Outer frame (52) according to Claim 11, **characterized in that** the second supporting parts (3) of two adjacent supporting elements are formed in one piece with one another or are fixed to one another.

13. Outer frame (52) according to Claim 11 or 12, **characterized in that** it has four supporting elements according to one of Claims 1 to 10, and **in that** it forms a closed frame for accommodating the window frame or door frame (34).

14. Window element or door element having an outer frame (52) according to one of Claims 11 to 13 and having a window frame or door frame (34), which is screwed to the second limbs (16, 46) of all the supporting parts (2, 3) of the outer frame (52) and is thus arranged, and fixed, in a frame defined by the second side surfaces (12, 42) of all the supporting parts (2, 3).

15. Part of a building structure
having a wall (8) with a wall opening (50),
and having a window element or door element according to Claim 14, in the case of which the outer frame (52) is screwed to the wall (8) such that the first side surfaces (6, 36) of all the supporting parts (2, 3) butt against the wall (8), and that the window frame or door frame (34) is arranged in a position laterally in front of the wall opening (50).

## Revendications

1. Élément de support pour un châssis de fenêtre ou de porte (34) comprenant
une première pièce de support (2), qui s'étend essentiellement suivant une première direction et qui est formée d'une matière résistant à la charge, la première pièce de support (2) comportant une première aile (10) et une seconde aile (16), qui sont essentiellement perpendiculaires l'une à l'autre, la première pièce de support (2) présentant en section transversale perpendiculairement à la première direction essentiellement une forme de L, la première aile (10) de la première pièce de support (2) présentant une première surface latérale (6) s'étendant suivant la première direction, qui sert à l'appui sur une paroi (8) d'un bâtiment, et la seconde aile (16) de la première pièce de support (2) présentant une seconde surface latérale (12) s'étendant suivant la première direction, qui s'étend essentiellement perpendiculairement à la première surface latérale (6) et sert à l'appui du châssis de fenêtre ou de porte (34),
une seconde pièce de support (3), qui s'étend essentiellement suivant une seconde direction, perpendiculaire à la première direction, et qui est formée d'une matière résistant à la charge, la seconde pièce de support (3) comportant une première aile (40) et une seconde aile (46), qui sont essentiellement perpendiculaires l'une à l'autre, la seconde pièce de support (3) présentant en section transversale perpendiculairement à la seconde direction essentiellement une forme de L, la première aile (40) de la seconde pièce de support (3) présentant une première surface latérale (36) s'étendant suivant la seconde direction, qui sert à l'appui sur la paroi (8) du bâtiment, et la seconde aile (46) de la seconde pièce de support (3) présentant une seconde surface latérale (42), qui s'étend essentiellement perpendiculairement à la première surface latérale (36) et sert à l'appui du châssis de fenêtre ou de porte (34),
un élément de jonction en cornière d'angle (5), d'une seule pièce, reliant la première pièce de support (2) et la seconde pièce de support (3) entre elles, l'élément de jonction en cornière d'angle (5) comportant un premier, un deuxième, un troisième et un quatrième tronçons de plaque (22, 24, 26, 28),
**caractérisé en ce que**
le premier tronçon de plaque (22) et le deuxième tronçon de plaque (24) sont disposés essentiellement perpendiculairement l'un vis-à-vis de l'autre et sont placés sur les surfaces intérieures, tournées l'une vers l'autre, de la première et de la seconde ailes (10,16) de la première pièce de support (2), le premier tronçon de plaque (22) étant placé sur la surface intérieure de la première aile (10) de la première pièce de support (2) et le deuxième tronçon de plaque (24) étant placé sur la surface intérieure de la seconde aile (16) de la première pièce de support (2), et au moins l'un parmi le premier tronçon de plaque (22) et le deuxième tronçon de plaque (24) est fixé à la première pièce de support (2) ;
le troisième tronçon de plaque (26) et le quatrième tronçon de plaque (28) sont disposés essentiellement perpendiculairement l'un vis-à-vis de l'autre et sont placés sur les surfaces intérieures, tournées l'une vers l'autre, de la première et la seconde ailes (40, 46) de la seconde pièce de support (3), le troisième tronçon de plaque (26) étant placé sur la surface intérieure de la première aile (40) de la seconde pièce de support (3) et le quatrième tronçon de plaque (28) étant placé sur la surface intérieure de la seconde aile (46) de la seconde pièce de support (3), et au moins l'un parmi le troisième tronçon de plaque (26) et le quatrième tronçon de plaque (28) est fixé à la seconde pièce de support (3).

2. Élément de support suivant la revendication 1, **caractérisé en ce que** le quatrième tronçon de plaque (28) est disposé essentiellement perpendiculairement au deuxième tronçon de plaque (24).

3. Élément de support suivant la revendication 2, **caractérisé en ce que** le quatrième tronçon de plaque (28) et le deuxième tronçon de plaque (24) ne sont pas reliés directement entre eux dans la zone d'arête d'angle de l'élément de support.

4. Élément de support suivant l'une des revendications précédentes, **caractérisé en ce que** le premier tronçon de plaque (22) et le troisième tronçon de plaque (26) sont situés dans un plan.

5. Élément de support suivant l'une des revendications précédentes, **caractérisé en ce que** le premier, le deuxième, le troisième et le quatrième tronçons de plaque (22, 24, 26, 28) sont fixés à la première ou à la seconde pièce de support (2, 3).

6. Élément de support suivant l'une des revendications précédentes, **caractérisé en ce que** la fixation d'un tronçon de plaque (22, 24, 26, 28) à la pièce de support (2, 3) correspondante a lieu au moyen de vis (30).

7. Élément de support suivant l'une des revendications précédentes, **caractérisé en ce que** la première pièce de support (2) et la seconde pièce de support (3) sont biseautées à leurs extrémités tournées l'une vers l'autre et s'aboutent à plat.

8. Élément de support suivant la revendication 7, **caractérisé en ce que** des vis (30) dans le deuxième et le quatrième tronçons de plaque (24, 28), qui sont disposés respectivement au plus près de l'arête d'angle de l'élément de support, traversent aussi bien des tronçons de la seconde aile (16) de la première pièce de support (2) que des tronçons de la seconde aile (46) de la seconde pièce de support (3) et sont situées de manière décalée en ce qui concerne leur hauteur.

9. Élément de support suivant l'une des revendications précédentes, **caractérisé en ce qu'**il comprend une première pièce d'isolation (4) dans la zone des surfaces intérieures de la première et de la seconde ailes (10, 16) de la première pièce de support (2), et **en ce qu'**il comprend une seconde pièce d'isolation (44) dans la zone des surfaces intérieures de la première et de la seconde ailes (40, 46) de la seconde pièce de support (3).

10. Élément de support suivant la revendication 9, **caractérisé en ce que** la première pièce d'isolation (4) est reliée de manière basculante à une zone de bord extérieure de la première ou de la seconde ailes (10, 16) de la première pièce de support (2), et ceci de façon telle qu'elle peut basculer entre une position de travail, dans laquelle elle libère au moins dans une large mesure les surfaces intérieures de la première et de la seconde ailes (10, 16) de la première pièce de support (2), et une position d'isolation, dans laquelle elle couvre au moins dans une large mesure les surfaces intérieures de la première et de la seconde ailes (10, 16) de la première pièce de support (2), et **en ce que** la seconde pièce d'isolation (44) est reliée de manière basculante à une zone de bord extérieure de la première ou de la seconde ailes (40, 46) de la seconde pièce de support (3), et ceci de façon telle qu'elle peut basculer entre une position de travail, dans laquelle elle libère au moins dans une large mesure les surfaces intérieures de la première et de la seconde ailes (40, 46) de la seconde pièce de support (3), et une position d'isolation, dans laquelle elle couvre au moins dans une large mesure les surfaces intérieures de la première et de la seconde ailes (40, 46) de la seconde pièce de support (3).

11. Dormant (52) pour un châssis de fenêtre ou de porte (34), comprenant au moins deux éléments de support suivant l'une des revendications précédentes.

12. Dormant (52) suivant la revendication 11, **caractérisé en ce que** les secondes pièces de support (3) sont formées, d'une seule pièce entre elles, de deux éléments de support voisins ou sont reliées à demeure l'une avec l'autre.

13. Dormant (52) suivant la revendication 11 ou 12, **caractérisé en ce qu'**il comprend quatre éléments de support suivant l'une des revendications 1 à 10, et **en ce qu'**il forme un cadre fermé destiné à recevoir le châssis de fenêtre ou de porte (34).

14. Élément de fenêtre ou de porte comprenant un dormant (52) suivant l'une des revendications 11 à 13 et comprenant un châssis de fenêtre ou de porte (34), qui est vissé avec les secondes ailes (16, 46) de toutes les pièces de support (2, 3) du dormant (52) et est ainsi fixé et disposé dans un encadrement défini par les secondes surfaces latérales (12, 42) de toutes les pièces de support (2, 3).

15. Section de bâtiment comprenant
une paroi (8) comportant une baie de paroi (50),
un élément de fenêtre ou de porte suivant la revendication 14, dans lequel le dormant (52) est vissé à la paroi (8) de façon telle que les premières surfaces latérales (6,36) de toutes les pièces de support (2, 3) sont en appui sur la paroi (8) et que le châssis de fenêtre ou de porte (34) est disposé sur le côté en étant décalé vers l'avant en avant de la baie de paroi (50).
